# EUROPÄISCHE PATENTSCHRIFT

(11) **EP 3 862 520 B1**
(45) Veröffentlichungstag und Bekanntmachung des Hinweises auf die Patenterteilung: **01.11.2023**
(21) Anmeldenummer: 21152476.4
(22) Anmeldetag: 20.01.2021
(51) Int. Cl.: E05F 1/12, B65F 1/00, E05F 3/14, E05F 3/20

(54) **SCHARNIERANORDNUNG**
HINGE ASSEMBLY
AGENCEMENT DE CHARNIÈRE

(30) Priorität: 04.02.2020 DE 102020201318
(43) Veröffentlichungstag der Anmeldung: 11.08.2021
(73) Patentinhaber: SACS Aerospace GmbH, 72186 Empfingen (DE)
(72) Erfinder: Rapp, Andreas, 72175 Dornharn (DE); Moser, Roland, 72364 Obernheim (DE)
(74) Vertreter: Patentanwälte Magenbauer & Kollegen Partnerschaft mbB

(56) Entgegenhaltungen:
- EP-A2- 0 742 381
- EP-A2- 2 574 714
- DE-U1- 29 808 910
- US-A- 5 152 189
- US-A1- 2009 255 767

## Beschreibung

Die Erfindung betrifft eine Scharnieranordnung mit einem ersten Scharnierteil und mit einem zweiten Scharnierteil, das schwenkbeweglich mit dem ersten Scharnierteil verbunden ist, wobei am ersten Scharnierteil ein erster Scharnierzapfen ausgebildet ist, der längs einer Scharnierachse erstreckt ist und wobei am ersten Scharnierzapfen eine erste Scharnierhülse schwenkbeweglich gelagert ist, die mit dem ersten Scharnierzapfen ein erstes Gleitlager bildet, wobei ein gestaltfestes Trägerteil mit der ersten Scharnierhülse verbunden ist.

Eine Scharnieranordnung kann beispielsweise dazu eingesetzt werden, einen Behälterdeckel schwenkbeweglich an einem Behälter zu lagern, wobei es sich bei dem Behälter beispielsweise um einen Abfallbehälter handeln kann.

Aus der DE 298 08 910 U1 ist ein Scharnier mit zwei Scharnierblättern sowie einer diesen gemeinsamen Achse und mit einer die Scharnierbewegung dämpfenden Einrichtung bekannt, wobei die Scharnierachse mindestens teilweise eine Hohlachse ist und fest mit dem ersten Scharnierblatt verbunden ist und in der Hohlachse eine Torsions-Spiral-Feder oder TorsionsStab-Feder derart angeordnet ist, daß deren Feder-Torsionskraft in Scharnier-Öffnungsrichtung wirkt und dass die Scharnierachse mit einer Dämpfungsanordnung zur Dämpfung der Scharnierbewegung verbunden ist.

Die EP 2 574 714 A2 beschreibt eine Drehscharnieranordnung, die ein Scharniergehäuse mit mindestens einer Innenkammer umfasst, wobei eine innerhalb des Scharniergehäuses angeordnete Feder für ein Drehmoment auf eine angebrachte Tür sorgt, während sie sich in einer geöffneten oder geschlossenen Position befindet und wobei ein Rotor, der drehbar in der mindestens einen Innenkammer angeordnet ist, mindestens eine Rotorschaufel umfasst, die sich in Bezug auf einen stationär montierten Stator mit mindestens einer Statorschaufel bewegt und ein Füllstopfen eine Vielzahl von Eingangs- und Ausgangslöchern umfasst, die in Bezug auf die Stator- und Rotorschaufeln angeordnet sind, um eine fluidische Dämpferanordnung zu definieren und wobei ein Ventil, das innerhalb des Füllstopfens angeordnet ist, eine selektive Einstellung des Fluidikdämpfers durch Einschränken oder Öffnen der Eingangs- und Ausgangslöcher des Füllstopfens ermöglicht.

Aus der US 5,152,189 A ist ein Dämpfer bekannt, der ein Gehäuse mit einer zylinderförmigen Kammer, in die viskose Fluide gefüllt werden können, sowie ein rotierendes Element, das mit dem Gehäuse verbunden ist, um gegenüber diesem drehbar zu sein, umfasst, wobei das rotierende Element ein Schaftelement in der Mitte aufweist, das in der Kammer drehbar ist und wobei ein bewegbares Ventil vorgesehen ist, das mit Spiel in der Drehrichtung an einem axialen Vorsprung verankert werden kann, der auf dem Schaftelement des rotierenden Elementes oder an einer Wandfläche in der Kammer vorgesehen ist, und dessen andere Fläche auf einer Wandfläche der Kammer oder einer äußeren Fläche des Schaftelementes verschoben werden kann und gleichzeitig drehbar ist, sowie mit einer Vielzahl von Kanälen für viskoses Fluid mit jeweils unterschiedlichen Querschnittsflächen, die auf einem Kontaktabschnitt zwischen dem Vorsprung und dem bewegbaren Ventil ausgebildet sind, so dass der Widerstand in Abhängigkeit von einer Richtung einer Relativdrehung verändert werden kann.

Die US 2009/0255767 A1 offenbart eine Vorrichtung zum Abbremsen der Bewegung eines beweglichen Elements in Bezug auf eine Trägerstruktur, mit einem Gehäuse, das an dem beweglichen Element oder an der Struktur befestigt werden kann und eine Kammer definiert, die ein viskoses Bremsfluid enthält, und mit einem Rotor, der betriebsmäßig mit dem beweglichen Element oder mit der Struktur verbunden werden kann und der drehbar mit dem Gehäuse verbunden ist und an diesem so angebracht ist, dass er die Kammer verschließt. Der Rotor umfasst ein kolbenähnliches Element, das so montiert ist, dass es in der Kammer so gleitet, dass die Kammer in separate Bereiche unterteilt wird, die in gegenseitiger Fluidverbindung stehen. Das kolbenartige Element ist einstückig mit dem Rotor beweglich, so dass die Drehung des Rotors eine Rotationsverschiebung des kolbenartigen Elements, die durch den Widerstand gegen den Durchgang des Fluids von einem Bereich zum anderen der Kammer gebremst wird, der durch die Verschiebung des kolbenartigen Elements oder Abschnitts verursacht wird.

Die Aufgabe der Erfindung besteht darin, eine Scharnieranordnung der eingangs genannten Art bereitzustellen, die eine Dämpfung der Relativbewegung zwischen dem ersten Scharnierteil und dem zweiten Scharnierteil ermöglicht.

Diese Aufgabe wird für eine Scharnieranordnung der eingangs genannten Art mit den Merkmalen des Anspruchs 1 gelöst. Hierbei ist vorgesehen, dass an einer ersten Axialstirnfläche des ersten Scharnierzapfens ein erster Axialvorsprung ausgebildet ist, der in eine bogenförmig ausgebildete erste Nut eingreift, die in der ersten Scharnierhülse ausgebildet ist, wobei eine umlaufende erste Seitenwand der ersten Nut zusammen mit der ersten Axialstirnfläche und einer Innenseite eines endseitig an der ersten Scharnierhülse festgelegten Abschlussdeckels einen Arbeitsraum begrenzt, in dem eine Dämpfungsflüssigkeit aufgenommen ist, die für eine Bedämpfung einer Relativbewegung des mit dem ersten Axialvorsprung versehenen ersten Scharnierzapfens gegenüber der ersten Scharnierhülse ausgebildet ist.

Beispielhaft weist die bogenförmige erste Nut in einer quer zur Scharnierachse ausgerichteten Querschnittsebene eine als Kreisringabschnitt ausgebildete Profilierung auf. Der erste Axialvorsprung weist in dieser Querschnittsebene ebenfalls rein exemplarisch eine als Kreisringabschnitt ausgebildete Profilierung auf, wobei die erste Nut und der erste Axialvorsprung derart aufeinander abgestimmt sind, dass eine Schwenkbewegung des ersten Scharnierteils gegenüber dem zweiten Scharnierteil mit einem Schwenkwinkel von beispielsweise 90 Grad durchgeführt werden kann.

Um eine Bedämpfung einer Relativbewegung zwischen dem ersten Scharnierteil und dem zweiten Scharnierteil zu ermöglichen, erfolgt bei der erfindungsgemäßen Scharnieranordnung eine Verdrängung einer Dämpfungsflüssigkeit, bei der es sich beispielsweise um ein Silikonöl handeln kann, mit Hilfe des ersten Axialvorsprungs, der sich in der bogenförmig ausgebildeten ersten Nut auf einer bogenförmigen Bahn um die Scharnierachse bewegt. Dabei sind der erste Axialvorsprung und die erste Nut derart aufeinander angepasst, dass zwischen dem ersten Axialvorsprung und einer umlaufenden ersten Seitenwand der ersten Nut wenigstens ein Bewegungsspalt ausgebildet ist, durch den die Dämpfungsflüssigkeit strömen muss, um die Relativbewegung zwischen dem ersten Axialvorsprung und der ersten Nut zu ermöglichen. Eine Dimensionierung des wenigstens einen Bewegungsspalts ist hierbei auf die Eigenschaften, insbesondere die Viskosität, der vorzugsweise zumindest nahezu vollständig inkompressiblen Dämpfungsflüssigkeit anzupassen, um die gewünschte Begrenzung einer Bewegungsgeschwindigkeit für das zweite Scharnierteil gegenüber dem ersten Scharnierteil zu erzielen.

Um ein Entweichen der Dämpfungsflüssigkeit aus der bogenförmig ausgebildeten ersten Nut zu verhindern, sind angrenzend an die umlaufende erste Seitenwand der ersten Nut zum einen die erste Axialstirnfläche des ersten Scharnierzapfens sowie die Innenseite des endseitig an der ersten Scharnierhülse festgelegten Abschlussdeckels angeordnet. Hierdurch wird ein Arbeitsraum begrenzt, in dem die Dämpfungsflüssigkeit eingeschlossen ist. Somit wird sichergestellt, dass bei der Relativbewegung zwischen dem ersten Scharnierteil und dem zweiten Scharnierteil die gewünschte Verdrängungswirkung für die Dämpfungsflüssigkeit durch den Axialvorsprung gewährleistet ist.

Alternativ zu der vorstehend beschriebenen Anordnung, jedoch nicht beansprucht, kann vorgesehen sein, dass die bogenförmig ausgebildete erste Nut in der ersten Axialstirnfläche des ersten Scharnierzapfens ausgebildet ist und dass der erste Axialvorsprung der ersten Scharnierhülse zugeordnet ist und in diese Nut eingreift. Diese kinematische Umkehr der vorstehend beschriebenen Anordnung von erstem Axialvorsprung und erster Nut verwirklicht die gleiche Funktionalität.

Vorteilhafte Weiterbildungen der Erfindung sind Gegenstand der Unteransprüche.

Zweckmäßig ist es, wenn zwischen dem Abschlussdeckel, insbesondere zwischen der Innenseite des Abschlussdeckels, und einer ersten Stirnfläche der ersten Scharnierhülse eine ringförmige Dichtung angeordnet ist, die zur Abdichtung des Arbeitsraums ausgebildet ist. Die ringförmige Dichtung ist vorzugsweise aus einem gummielastischen Material hergestellt und kann somit elastisch deformiert werden, um die gewünschte Dichtwirkung zwischen der Innenseite des Abschlussdeckels und der ersten Stirnfläche der ersten Scharnierhülse zu gewährleisten. Vorzugsweise ist ein, insbesondere runder, Querschnitt der ringförmigen Dichtung derart gewählt, dass eine Dichtwirkung zwischen Abschlussdeckel und erster Scharnierhülse innerhalb eines gewissen Deformationsintervalls für die Dichtung verwirklicht werden kann. Hierdurch wird eine fehlertolerante Montage des Abschlussdeckels an die erste Scharnierhülse sichergestellt.

Bei einer Weiterbildung der Erfindung ist vorgesehen, dass dem Abschlussdeckel und der ersten Scharnierhülse jeweils zueinander korrespondierende Gewindeabschnitte zugeordnet sind, die eine Schraubverbindung bilden, die für eine Festlegung des Abschlussdeckels an der ersten Scharnierhülse und für eine Abstandseinstellung des Abschlussdeckels gegenüber der ersten Scharnierhülse ausgebildet ist. Bevorzugt ist vorgesehen, dass Gewindeachsen der zueinander korrespondierenden Gewindeabschnitte des Abschlussdeckels und der ersten Scharnierhülse jeweils längs der Scharnierachse ausgerichtet sind und eine Schraubbewegung für diese Schraubverbindung koaxial zur Scharnierachse stattfindet. Die Schraubverbindung ermöglicht die Festlegung des Abschlussdeckels an der ersten Scharnierhülse, wobei durch eine Schraubbewegung zwischen Abschlussdeckel und erster Scharnierhülse eine Abstandseinstellung vorgenommen werden kann. Mit dieser Abstandseinstellung wird Einfluss auf die elastische Deformation der zwischen der ersten Stirnfläche der ersten Scharnierhülse und der Innenseite des Abschlussdeckels angeordneten ringförmigen Dichtung und gleichermaßen Einfluss auf den Abstand zwischen der Innenseite des Abschlussdeckels und der ersten Stirnfläche der ersten Scharnierhülse genommen. Mit dieser Abstandseinstellung ändert sich ein Querschnitt eines für die Dämpfungsflüssigkeit zur Verfügung stehenden Bewegungsspalts. Dementsprechend kann durch diese Abstandseinstellung das Dämpfungsverhalten der Scharnieranordnung eingestellt werden.

In weiterer Ausgestaltung der Erfindung ist vorgesehen, dass der Gewindeabschnitt des Abschlussdeckels einstückig am Abschlussdeckel angeformt ist. Hierdurch ist eine kostengünstige Herstellung des Abschlussdeckels möglich, da auf zusätzliche Dichtmaßnahmen verzichtet werden kann, die bei Nutzung einer separaten Schraube zur Festlegung des Abschlussdeckels erforderlich wären.

Bevorzugt ist vorgesehen, dass zwischen dem ersten Axialvorsprung und einem ersten, nach außen weisenden Wandabschnitt der umlaufenden Seitenwand der ersten Nut ein erster, radial innenliegender Bewegungsspalt mit einer ersten Querschnittsfläche ausgebildet ist, dass zwischen dem ersten Axialvorsprung und einem zweiten, nach innen weisenden Wandabschnitt der umlaufenden Seitenwand der ersten Nut ein zweiter, radial außenliegender Bewegungsspalt mit einer zweiten Querschnittsfläche ausgebildet ist, dass zwischen der ersten Axialstirnfläche des ersten Scharnierzapfens und einer gegenüberliegenden Stirnfläche der ersten Scharnierhülse ein dritter axial ausgerichteter Bewegungsspalt mit einer dritten Querschnittsfläche ausgebildet ist und dass zwischen einer axialen Stirnfläche des ersten Axialvorsprungs und der Innenseite des Abschlussdeckels ein vierter, axial ausgerichteter Bewegungsspalt mit einer vierten, von einer axialen Positionierung des Abschlussdeckels gegenüber der ersten Stirnfläche der ersten Scharnierhülse abhängigen Querschnittsfläche ausgebildet ist.

Beispielhaft ist vorgesehen, dass die Geometrie der ersten Nut sowie die Geometrie des ersten Axialvorsprungs derart gewählt sind, dass sich die erste, zweite und dritte Querschnittsfläche während einer Relativbewegung des ersten Scharnierteils gegenüber dem zweiten Scharnierteil nicht verändern. Alternativ kann auch vorgesehen sein, dass die Geometrie der ersten Nut derart gewählt ist, dass während der Relativbewegung des ersten Scharnierteils gegenüber dem zweiten Scharnierteil eine Veränderung eines Abstands zwischen einer ersten Seitenfläche des ersten Axialvorsprungs und dem gegenüberliegend angeordneten ersten Wandabschnitt und/oder eine Veränderung eines Abstands zwischen einer zweiten Seitenfläche des ersten Axialvorsprungs und dem gegenüberliegend angeordneten zweiten Wandabschnitt stattfindet. Die hierbei ebenfalls stattfindende Veränderung der ersten Querschnittsfläche und/oder der zweiten Querschnittsfläche führt damit auch zu einer vom Schwenkwinkel zwischen dem ersten Scharnierteil und dem zweiten Scharnierteil abhängigen Dämpfungswirkung, wodurch ein winkelabhängiges Bewegungsverhalten des zweiten Scharnierteils gegenüber dem ersten Scharnierteil vorgegeben werden kann.

Vorteilhaft ist es, wenn die vierte Querschnittsfläche zwischen einem 0,1-fachen und einem 1,2-fachen einer Summe der ersten Querschnittsfläche, der zweiten Querschnittsfläche und der dritten Querschnittsfläche einstellbar ist. Durch diese Variation der vierten Querschnittsfläche kann die gewünschte Einstellung des Dämpfungsverhaltens der Scharnieranordnung erzielt werden.

Zweckmäßig ist es, wenn an der ersten Axialstirnfläche des ersten Scharnierzapfens ein zweiter Axialvorsprung ausgebildet ist, der bezogen zur Scharnierachse um 180 Grad versetzt zum ersten Axialvorsprung angeordnet ist und der in eine bogenförmig ausgebildete zweite Nut eingreift, die in der ersten Scharnierhülse ausgebildet ist und die bezogen zur Scharnierachse um 180 Grad versetzt zur ersten Nut angeordnet ist. Hierdurch wird in einem kompakten Bauraum eine deutliche Vergrößerung der Dämpfungswirkung zwischen dem ersten Scharnierteil und dem zweiten Scharnierteil verwirklicht. Beispielhaft ist vorgesehen, dass die zweite Nut und der zweite Axialvorsprung hinsichtlich ihrer jeweiligen Geometrien identisch zur ersten Nut und zum ersten Axialvorsprung ausgebildet sind. Alternativ kann auch vorgesehen sein, dass Abweichungen zwischen den Geometrien der ersten Nut und der zweiten Nut und/oder des ersten Axialvorsprungs und des zweiten Axialvorsprungs vorliegen, um spezifische Dämpfungseigenschaften hervorrufen zu können.

In weiterer Ausgestaltung der Erfindung ist vorgesehen, dass am ersten Scharnierteil ein zweiter Scharnierzapfen ausgebildet ist, der in einer dem ersten Scharnierzapfen entgegengesetzten Richtung längs der Scharnierachse erstreckt ist, wobei am zweiten Scharnierzapfen eine zweite Scharnierhülse schwenkbeweglich gelagert ist, die mit dem zweiten Scharnierzapfen ein zweites Gleitlager bildet, wobei das gestaltfeste Trägerteil für eine Verbindung der ersten Scharnierhülse mit der zweiten Scharnierhülse ausgebildet ist. Hiermit wird eine vorteilhafte, insbesondere symmetrische, Kraftübertragung zwischen dem ersten Scharnierteil und dem zweiten Scharnierteil gewährleistet, so dass die Scharnieranordnung auch für hohe Belastungen eingesetzt werden kann, wie sie beispielsweise bei Möbelbeschlägen oder Abfalleimern auftreten.

Bevorzugt ist vorgesehen, dass das erste Scharnierteil von einer längs der Scharnierachse erstreckten Längsbohrung durchsetzt ist, in der eine Federeinrichtung aufgenommen ist, die jeweils endseitig mit dem ersten Scharnierzapfen und mit der zweiten Scharnierhülse verbunden ist. Die Aufgabe der Federeinrichtung besteht darin, eine Vorzugsstellung für das zweite Scharnierteil gegenüber dem ersten Scharnierteil zu bestimmen. Hierzu ist vorgesehen, dass die Federeinrichtung bei einer Relativbewegung des ersten Scharnierteils gegenüber dem zweiten Scharnierteil eine Veränderung einer inneren Federspannung erfährt, womit in Abhängigkeit von einer Richtung der Schwenkbewegung eine Abgabe von Energie durch die Federeinrichtung oder eine Speicherung von Energie in der Federeinrichtung stattfindet. Durch die Anordnung der Federeinrichtung in der Längsbohrung des ersten Scharnierteils kann eine besonders kompakte Bauform für das erste Scharnierteil verwirklicht werden. Darüber hinaus ist es vorteilhaft, wenn eine Mittelachse der typischerweise als Wendelfeder ausgebildeten Federeinrichtung koaxial zur Scharnierachse angeordnet ist, da hiermit eine symmetrische Krafteinleitung auf die Federeinrichtung ermöglicht wird.

Bei einer vorteilhaften Weiterbildung der Erfindung ist vorgesehen, dass zwischen dem ersten Scharnierzapfen und der ersten Scharnierhülse eine Gleithülse angeordnet ist und/oder dass zwischen dem ersten Scharnierzapfen und der ersten Scharnierhülse ein, insbesondere in einem in der ersten Scharnierhülse festgelegten ersten Trägerring, aufgenommener Dichtring, angeordnet ist. Die Aufgabe der Gleithülse besteht darin, eine Gleitreibung zwischen einer ersten Außenoberfläche des ersten Scharnierzapfens und einer ersten Innenoberfläche der ersten Scharnierhülse gering zu halten. Vorzugsweise ist vorgesehen, dass das erste Scharnierteil und das zweite Scharnierteil jeweils aus einem metallischen Werkstoff, insbesondere Aluminium, hergestellt sind. Ferner ist vorgesehen, dass die Gleithülse aus einem Kunststoffmaterial wie beispielsweise Polyoxymethylen (POM), das unter anderem auch unter dem Handelsnamen Delrin vertrieben wird, hergestellt ist, womit eine Lagerreibung zwischen dem ersten Scharnierzapfen und der ersten Scharnierhülse in einem engen Intervall vorgegeben werden kann. Ergänzend oder alternativ ist vorgesehen, dass ein Dichtring zwischen dem ersten Scharnierzapfen und der ersten Scharnierhülse angeordnet ist, der den Arbeitsraum in einer vom Abschlussdeckel abweisenden Axialrichtung abdichtet, damit in diesem Bereich kein Austreten von Dämpfungsflüssigkeit aus dem Arbeitsraum möglich ist. Vorzugsweise ist vorgesehen, dass der Dichtring, der insbesondere als O-Ring ausgeführt sein kann, in einer umlaufenden Nut eines in der ersten Scharnierhülse festgelegten ersten Trägerrings aufgenommen ist. Dabei ist der Trägerring beispielsweise abdichtend in die Scharnierhülse eingepresst und weist die umlaufende Nut an seiner Innenoberfläche auf. Die Aufgabe des Trägerrings besteht darin, eine vorteilhafte Anlagefläche für den Dichtring bereitzustellen, ohne dass diese Anlagefläche in aufwendiger Weise an der Innenoberfläche der ersten Scharnierhülse gefertigt werden muss.

Eine vorteilhafte Ausführungsform der Erfindung ist in der Zeichnung dargestellt. Hierbei zeigt:
- Figur 1: eine perspektivische Übersichtsdarstellung einer Scharnieranordnung mit einem ersten Scharnierteil und einem zweiten Scharnierteil,
- Figur 2: eine Explosionsdarstellung der Scharnieranordnung gemäß der Figur 1,
- Figur 3: eine Detaildarstellung eines ersten Gleitlagers der Scharnieranordnung gemäß den Figuren 1 und 2,
- Figur 4: eine stirnseitige Ansicht auf das erste Gleitlager der Scharnieranordnung bei abgenommenem Abschlussdeckel, und
- Figur 5: eine Schnittdarstellung durch das erste Gleitlager.

Eine in der Figur 1 dargestellte Scharnieranordnung 1 umfasst rein exemplarisch ein erstes Gleitlager 2 und ein zweites Gleitlager 3, wobei die beiden Gleitlager 2 und 3 jeweils als Schwenklager ausgebildet sind und eine Schwenkbewegung zwischen einem ersten Scharnierteil 4 und einem zweiten Scharnierteil 5 um eine Scharnierachse 6 ermöglichen. Wie aus der Darstellung der Figur 2 entnommen werden kann, sind das erste Gleitlager 2 und das zweite Gleitlager 3 mittels eines Trägerteils 7, beispielsweise durch nicht näher bezeichnete Schraubverbindungen, miteinander verbunden, so dass stets eine synchrone Schwenkbewegung für das erste Gleitlager 2 und das zweite Gleitlager 3 gewährleistet ist.

Beispielhaft ist vorgesehen, dass das erste Scharnierteil 4 eine Befestigungsplatte 8 umfasst, die rein exemplarisch eine eben ausgebildete Befestigungsfläche 9 aufweist und die zur Festlegung an einem nicht näher dargestellten Einrichtungsgegenstand, beispielsweise an einer Einwurföffnung eines nicht dargestellten Abfallbehälters ausgebildet ist. Ferner ist beispielhaft vorgesehen, dass das Trägerteil 7 eine eben ausgebildete Befestigungsfläche 10 aufweist, die zur Anbringung eines nicht dargestellten Deckelteils genutzt werden kann, mit dem beispielsweise die Einwurföffnung des nicht dargestellten Abfallbehälters verschlossen werden kann. Eine Freigabe der Einwurföffnung kann durch eine Schwenkbewegung des Trägerteils 7 sowie des daran angebrachten, nicht dargestellten Deckelteils um die Scharnierachse 6 vorgenommen werden.

Wie aus der Darstellung der Figur 2 entnommen werden kann, umfasst das erste Scharnierteil 4 einen längs der Scharnierachse 6 erstreckten, im wesentlichen kreiszylindrisch ausgebildeten ersten Scharnierzapfen 15 sowie einen ebenfalls längs der Scharnierachse 6 erstreckten, beabstandet vom ersten Scharnierzapfen 15 angeordneten zweiten Scharnierzapfen 16, der als kreiszylindrische Hülse ausgebildet ist. Die beiden Scharnierzapfen 15 und 16 ragen jeweils in einander entgegengesetzten Richtungen von einem Grundkörper 17 ab, der rein exemplarisch als längs der Scharnierachse 6 erstreckte Profilkörper ist mit einer konstanten, vorliegend L-förmigen, Profilierung ausgebildet. Jedem der Scharnierzapfen 15, 16 ist jeweils eine korrespondierend gestaltete erste Scharnierhülse 26 bzw. zweite Scharnierhülse 27 zugeordnet, um das erste Gleitlager 2 bzw. das zweite Gleitlager 3 zu bilden.

Beispielhaft ist vorgesehen, dass der zweite Scharnierzapfen 16 und der Grundkörper 17 von einer Längsbohrung 18 durchsetzt sind, die koaxial zur Scharnierachse 6 ausgerichtet ist und die sich so weit in den ersten Scharnierzapfen 15 erstreckt, dass ein halbkreisförmig ausgebildeter erster Endabschnitt 20 einer als Wendelfeder 19 ausgebildeten Federeinrichtung mit einem Paßstift 22, der in eine quer zur Scharnierachse 6 ausgerichtete Querbohrung 23 eingepresst werden kann, drehfest am ersten Scharnierteil 4 festgelegt werden kann.

Ferner ist vorgesehen, dass sich die Wendelfeder 19 bis in eine nicht näher dargestellte, koaxial zur Scharnierachse 6 ausgerichtete und als Sackloch ausgebildete Aufnahmebohrung der dem zweiten Scharnierzapfen 16 zugehörigen zweiten Scharnierhülse 27 erstreckt und dort ebenfalls mit einem Paßstift 28, der in eine Querbohrung 29 eingepresst werden kann, drehfest mit der zweiten Scharnierhülse 27 verbunden werden kann.

Da die zweite Scharnierhülse 27, wie nachstehend noch näher beschrieben wird, dem zweiten Scharnierteil 5 zugehörig ist, wird bei einer Schwenkbewegung des zweiten Scharnierteils 5 gegenüber dem ersten Scharnierteil 4 eine Torsionsbewegung in die Wendelfeder 19 eingeleitet, wodurch in Abhängigkeit von der Richtung der Schwenkbewegung entweder eine Freigabe von gespeicherter Federenergie aus der Wendelfeder 19 oder eine Speicherung von Federenergie in die Wendelfeder 19 stattfindet.

Rein exemplarisch ist vorgesehen, dass die zweite Scharnierhülse 27 drehbeweglich am zweiten Scharnierzapfen 16 aufgenommen ist, wobei zur Gewährleistung einer vorteilhaften Gleitlagerung zwischen der zweiten Scharnierhülse 27 und dem zweiten Scharnierzapfen 16 eine zweite Gleithülse 32 vorgesehen ist, die gleitbeweglich an der kreiszylindrischen Außenoberfläche 34 des zweiten Scharnierzapfens 16 sowie an der nicht näher dargestellten kreiszylindrischen Innenoberfläche der zweiten Scharnierhülse 27 anliegt. Vorzugsweise ist vorgesehen, dass das erste Scharnierteil 4 und die zweite Scharnierhülse 27 jeweils aus einem metallischen Werkstoff, insbesondere Aluminium, hergestellt sind und dass die zweite Gleithülse 32 aus einem gestaltfesten Kunststoffmaterial hergestellt ist.

Der Aufbau des ersten Gleitlagers 2 unterscheidet sich vom soeben beschriebenen Aufbau des zweiten Gleitlagers 3 dadurch, dass das erste Gleitlager 2 eine nachstehend näher beschriebene Dämpfungseinrichtung 12 aufweist. Die Aufgabe der Dämpfungseinrichtung 12 besteht darin, eine Schwenkbewegung zwischen dem ersten Scharnierteil 4 und dem zweiten Scharnierteil 5 zu bremsen und somit eine komfortable und gefahrlose Schwenkbewegung eines am zweiten Scharnierteil 5 angebrachten, nicht dargestellten zweiten Einrichtungsteils gegenüber einem ebenfalls nicht dargestellten ersten Einrichtungsteil zu ermöglichen, an dem das erste Scharnierteil 4 festgelegt ist.

Die Komponenten der Dämpfungseinrichtung 12 sind den Darstellungen der Figuren 3 bis 5 zu entnehmen.

Aus der Darstellung der Figur 3 geht hervor, dass der erste Scharnierzapfen 15 mit einer ringförmig umlaufenden Nut 40 versehen ist, die zur Aufnahme eines rein exemplarisch als O-Ring ausgebildeten, aus einem gummielastischen Material hergestellten ersten Dichtrings 41 ausgebildet ist. Der Dichtring 41 ist somit dazu vorgesehen, mit einer Innenumfangsfläche 42 abdichtend in der Nut 40 anzuliegen und mit einer Außenumfangsfläche 43 abdichtend in einer Ringnut 45 eines Trägerrings 44 anzuliegen. Der Trägerring 44 weist rein exemplarisch eine kreisringförmige Geometrie auf und ist mit einer kreiszylindrischen Außenoberfläche 46 für eine kraftschlüssige Festlegung an einer Innenoberfläche 53 einer Durchgangsbohrung 52 der ersten Scharnierhülse 26 vorgesehen. Dabei erstreckt sich die Durchgangsbohrung 52 mit einem rein exemplarisch kreisrunden Querschnitt längs der Scharnierachse 6 durch die erste Scharnierhülse 26. Für eine vorteilhafte Gleitlagerung zwischen dem ersten Scharnierzapfen 15 und der ersten Scharnierhülse 26 ist eine erste Gleithülse 31 mit kreisringförmigem Querschnitt vorgesehen, die mit einer kreiszylindrischen Außenoberfläche 35 an der kreiszylindrisch ausgebildeten Innenoberfläche 53 der ersten Scharnierhülse 26 anliegt und die mit einer kreiszylindrischen Innenoberfläche 36 an der kreiszylindrischen Außenoberfläche 33 des ersten Scharnierzapfens 15 anliegt.

An einer ersten Axialstirnfläche 54 des ersten Scharnierzapfens 15, die quer zur Scharnierachse 6 ausgerichtet und rein exemplarisch eben ausgebildet ist, sind ein erster Axialvorsprung 55 und ein zweiter Axialvorsprung 56 angeordnet, die jeweils in einer vom zweiten Scharnierzapfen 16 abweisenden Raumrichtung längs der Scharnierachse 6 erstreckt sind. Beispielhaft sind der erste Axialvorsprung 55 und der zweite Axialvorsprung 56 punktsymmetrisch zu einem Symmetriepunkt ausgebildet, der sich als Schnittpunkt zwischen der Scharnierachse 6 und der ersten Axialstirnfläche 54 ergibt. Wie aus der Darstellung der Figur 4 entnommen werden kann, weisen der erste Axialvorsprung 55 und der zweite Axialvorsprung 56 jeweils eine als Kreisringabschnitt ausgebildete Profilierung in einer quer zur Scharnierachse 6 ausgerichteten und der Darstellungsebene der Figur 4 entsprechenden Querschnittsebene auf. Rein exemplarisch ist vorgesehen, dass die als Kreisringabschnitt ausgebildete Profilierung des ersten Axialvorsprungs 55 und des zweiten Axialvorsprungs 56 jeweils über einen Winkelbereich von ca. 40 Grad erstreckt ist.

Wie aus der Darstellung der Figur 5 entnommen werden kann, weist die Durchgangsbohrung 52 einen ersten Bohrungsabschnitt 57 auf, dessen erster Durchmesser 59 größer als ein zweiter Durchmesser 60 eines zweiten Bohrungsabschnitts 58 ist. Ferner ist vorgesehen, dass im zweiten Bohrungsabschnitts 58 ein auch in der Figur 4 erkennbarer Steg 61 ausgebildet ist, der längs des zweiten Durchmessers 60 erstreckt ist. Der Steg 61 bildet mit dem zweiten Bohrungsabschnitt 58 eine erste Nut 62 sowie eine zweite Nut 63, die jeweils in einer quer zur Scharnierachse 6 ausgerichteten und der Darstellungsebene der Figur 4 entsprechenden Querschnittsebene eine als Kreisringabschnitt ausgebildete Profilierung aufweisen. Rein exemplarisch ist vorgesehen, dass die als Kreisringabschnitt ausgebildete Profilierung der ersten Nut 62 und der zweiten Nut 63 jeweils über einen Winkelbereich von ca. 135 Grad erstreckt ist.

Beispielhaft ermöglicht die vorstehend geschilderte geometrische Ausgestaltung des ersten Axialvorsprungs 55, der in die erste Nut 62 eingreift und des zweiten Axialvorsprungs 56, der die zweite Nut 63 eingreift, eine Schwenkbewegung des ersten Scharnierteils 4 gegenüber dem zweiten Scharnierteil 5 um die Scharnierachse 6 in einen Winkelbereich von ungefähr 95 Grad.

Nachstehend wird die Funktionsweise der Dämpfungseinrichtung 12 anhand der Wechselwirkung zwischen dem ersten Axialvorsprung 55, der ersten Nut 62 sowie einer nicht näher dargestellten Dämpfungsflüssigkeit beschrieben, wobei diese Funktionsweise in gleicher Weise auch für die Wechselwirkung zwischen dem zweiten Axialvorsprung 56, der zweiten Nut 63 und der nicht näher dargestellten Dämpfungsflüssigkeit zutrifft.

Die erste Nut 62 weist eine umlaufende erste Seitenwand 65 auf, die einen ersten, nach außen weisenden Wandabschnitt 66 sowie einen zweiten, nach innen ragenden Wandabschnitt 67 umfasst, wobei beide Wandabschnitte 66, 67 jeweils eine kreisbogenabschnittsförmige Profilierung in einer quer zur Scharnierachse 6 ausgerichteten und der Darstellungsebene der Figur 4 entsprechenden Querschnittsebene aufweisen. Die beiden Wandabschnitte 66, 67 werden jeweils von einem ersten Verbindungsabschnitt 68 und einem zweiten Verbindungsabschnitt 69 miteinander verbunden.

Zwischen einer kreisbogenabschnittsförmig profilierten Innenfläche 70 des ersten Axialvorsprungs 55 und dem ersten Wandabschnitt 66 ist ein in der Figur 4 gezeigter erster Bewegungsspalt 74 ausgebildet. Ferner ist zwischen einer kreisbogenabschnittsförmig profilierten Außenfläche 71 des ersten Axialvorsprungs 55 und dem zweiten Wandabschnitt 67 ein zweiter Bewegungsspalt 75 ausgebildet. Zudem bilden eine Stirnfläche 64 des Stegs 61 und die erste Axialstirnfläche 54 einen dritten Bewegungsspalt 76. Ein vierter Bewegungsspalt 77 ist zwischen einer ersten axialen Stirnfläche 72 des ersten Axialvorsprungs 55 und einer Innenseite 83 eines Abschlussdeckels 82 ausgebildet.

Rein exemplarisch ist der Abschlussdeckel 82 rotationssymmetrisch zur Scharnierachse 6 ausgebildet und umfasst einen von der beispielhaft eben ausgebildeten und quer zur Scharnierachse 6 ausgerichteten Innenseite 83 längs der Scharnierachse 6 erstreckten Gewindezapfen 84, der mit einem nicht bezeichneten Außengewinde versehen ist. Das Außengewinde des Gewindezapfens 84 ist zum Eingriff in eine Gewindebohrung 85 vorgesehen, die koaxial zur Scharnierachse 6 in den Steg 61 eingebracht ist und die zusammen mit dem Gewindezapfen 84 eine Schraubverbindung 86 bildet. Mit dieser Schraubverbindung 86 kann einerseits eine Festlegung des Abschlussdeckels 82 an der ersten Scharnierhülse 26 vorgenommen werden. Andererseits ermöglicht diese Schraubverbindung 86 eine Einstellung eines Abstands 90 zwischen der Innenseite 83 des Abschlussdeckels 82 und einer ersten Stirnfläche 37 der ersten Scharnierhülse 26. Durch diese Abstandseinstellung erfolgt auch eine Einstellung eines Querschnitts des vierten Bewegungsspalts 77, womit die Eigenschaften der Dämpfungseinrichtung 12 beeinflusst werden können.

Die Wirkungsweise der Dämpfungseinrichtung 12 beruht darauf, dass die in der Figur 4 gezeigte erste Seitenwand 65 der ersten Nut 62, die erste Axialstirnfläche 54 des ersten Scharnierzapfens 15 sowie die Innenseite 83 des Abschlussdeckels 82 einen Arbeitsraum 91 begrenzen. Um eine Dichtwirkung zwischen der Innenseite 83 des Abschlussdeckels 82 und der ersten Stirnfläche 37 der ersten Scharnierhülse 26 zu gewährleisten und damit den Arbeitsraum 91 abzudichten, ist ein Dichtring 87 vorgesehen, der zwischen der ersten Stirnfläche 37 und der Innenseite 83 angeordnet ist. Der Dichtring 87 ist aus einem gummielastischen Material hergestellt und rein exemplarisch in einer umlaufenden Nut 38 der ersten Stirnfläche 37 aufgenommen und kann aufgrund seiner Elastizität eine Dichtwirkung zwischen dem Abschlussdeckel 82 und der ersten Scharnierhülse 26 über ein gewisses Abstandsintervall gewährleisten.

In den Arbeitsraum 91 greift zum einen der erste Axialvorsprung 55 ein, zum anderen ist dieser Arbeitsraum 91 vorzugsweise vollständig mit einer nicht dargestellten Dämpfungsflüssigkeit, beispielsweise einem mineralischen oder synthetischen Öl, insbesondere einem Silikonöl, gefüllt. Dementsprechend erfolgt während einer Relativbewegung zwischen dem ersten Scharnierteil 4 und dem zweiten Scharnierteil 5 auch eine Relativbewegung des ersten Axialvorsprungs 55 gegenüber der ersten Nut 62. Da der Arbeitsraum 91 vorzugsweise vollständig mit der Dämpfungsflüssigkeit gefüllt ist, ist es zur Durchführung dieser Relativbewegung zwischen dem ersten Axialvorsprung 55 und der ersten Nut 62 erforderlich, dass die Dämpfungsflüssigkeit vom ersten Axialvorsprung 55 aus einem ersten größenvariablen Arbeitsraumabschnitt 92 verdrängt wird und in einen zweiten größenvariablen Arbeitsraumabschnitt 93 strömen kann. Da die Dämpfungsflüssigkeit hierbei lediglich durch die Bewegungsspalte 74 bis 77 strömen kann, die für die Dämpfungsflüssigkeit einen erheblichen Strömungswiderstand bereitstellen, wird die gewünschte Bedämpfung der Relativbewegung zwischen dem ersten Scharnierteil 4 und dem zweiten Scharnierteil 5 gewährleistet.

Durch die Einstellung des Abstands 90 wird einerseits die elastische Deformation des Dichtrings 87 verändert. Andererseits wird hierdurch der Querschnitt für den vierten Bewegungsspalt 77 beeinflusst, so dass ein insgesamt für ein Strömen der Dämpfungsflüssigkeit zur Verfügung stehender Querschnitt, der sich anhand der einzelnen Querschnitte der Bewegungsspalte 74 bis 77 ermitteln lässt, variiert werden kann, um die gewünschte Dämpfungswirkung für die Scharnieranordnung 1 zu beeinflussen.

## Patentansprüche

1. Scharnieranordnung (1) mit einem ersten Scharnierteil (4) und mit einem zweiten Scharnierteil (5), das schwenkbeweglich mit dem ersten Scharnierteil (4) verbunden ist, wobei am ersten Scharnierteil (4) ein erster Scharnierzapfen (15) ausgebildet ist, der längs einer Scharnierachse (6) erstreckt ist und wobei am ersten Scharnierzapfen (15) eine erste Scharnierhülse (26) schwenkbeweglich gelagert ist, die mit dem ersten Scharnierzapfen (15) ein erstes Gleitlager (2) bildet, wobei ein gestaltfestes Trägerteil (7) mit der ersten Scharnierhülse (26) verbunden ist, wobei an einer ersten Axialstirnfläche (54) des ersten Scharnierzapfens (15) ein erster Axialvorsprung (55) ausgebildet ist, **dadurch gekennzeichnet, dass** der erste Axialvorsprung (55) in eine bogenförmig ausgebildete erste Nut (62) eingreift, die in der ersten Scharnierhülse (26) ausgebildet ist, wobei eine umlaufende erste Seitenwand (65) der ersten Nut (62) zusammen mit der ersten Axialstirnfläche (54) und einer Innenseite (83) eines endseitig an der ersten Scharnierhülse (26) festgelegten Abschlussdeckels (82) einen Arbeitsraum (91) begrenzt, in dem eine Dämpfungsflüssigkeit aufgenommen ist, die für eine Bedämpfung einer Relativbewegung des mit dem ersten Axialvorsprung (55) versehenen ersten Scharnierzapfens (15) gegenüber der ersten Scharnierhülse (26) ausgebildet ist.

2. Scharnieranordnung (1) nach Anspruch 1, **dadurch gekennzeichnet, dass** zwischen dem Abschlussdeckel (82), insbesondere zwischen der Innenseite (83) des Abschlussdeckels (82), und einer ersten Stirnfläche (37) der ersten Scharnierhülse (26) eine ringförmige Dichtung (87) angeordnet ist, die zur Abdichtung des Arbeitsraums (91) ausgebildet ist.

3. Scharnieranordnung (1) nach Anspruch 1 oder 2, **dadurch gekennzeichnet, dass** dem Abschlussdeckel (82) und der ersten Scharnierhülse (26) jeweils zueinander korrespondierende Gewindeabschnitte zugeordnet sind, die eine Schraubverbindung (86) bilden, die für eine Festlegung des Abschlussdeckels (82) an der ersten Scharnierhülse (26) und für eine Abstandseinstellung des Abschlussdeckels (82) gegenüber der ersten Scharnierhülse (26) ausgebildet ist.

4. Scharnieranordnung (1) nach Anspruch 3, **dadurch gekennzeichnet, dass** der Gewindeabschnitt (84) des Abschlussdeckels (82) einstückig am Abschlussdeckel (82) angeformt ist.

5. Scharnieranordnung (1) nach einem der Ansprüche 1 bis 4, **dadurch gekennzeichnet, dass** zwischen dem ersten Axialvorsprung (55) und einem ersten, nach außen weisenden Wandabschnitt (66) der umlaufenden Seitenwand (65) der ersten Nut (62) ein erster, radial innenliegender Bewegungsspalt (74) mit einer ersten Querschnittsfläche ausgebildet ist, dass zwischen dem ersten Axialvorsprung (55) und einem zweiten, nach innen weisenden Wandabschnitt (67) der umlaufenden Seitenwand (65) der ersten Nut (62) ein zweiter, radial außenliegender Bewegungsspalt (75) mit einer zweiten Querschnittsfläche ausgebildet ist, dass zwischen der ersten Axialstirnfläche (54) des ersten Scharnierzapfens (15) und einer gegenüberliegenden Stirnfläche (64) der ersten Scharnierhülse (26) ein dritter axial ausgerichteter Bewegungsspalt (76) mit einer dritten Querschnittsfläche ausgebildet ist und dass zwischen einer axialen Stirnfläche (72) des ersten Axialvorsprungs (55) und der Innenseite (83) des Abschlussdeckels (82) ein vierter, axial ausgerichteter Bewegungsspalt (77) mit einer vierten, von einer axialen Positionierung des Abschlussdeckels (82) abhängigen Querschnittsfläche ausgebildet ist.

6. Scharnieranordnung (1) nach Anspruch 5, **dadurch gekennzeichnet, dass** die vierte Querschnittsfläche zwischen einem 0,1-fachen und einem 1,2-fachen einer Summe der ersten Querschnittsfläche, der zweiten Querschnittsfläche und der dritten Querschnittsfläche einstellbar ist.

7. Scharnieranordnung (1) nach einem der vorhergehenden Ansprüche, **dadurch gekennzeichnet, dass** an der ersten Axialstirnfläche (54) des ersten Scharnierzapfens (15) ein zweiter Axialvorsprung (56) ausgebildet ist, der bezogen zur Scharnierachse (6) um 180 Grad versetzt zum ersten Axialvorsprung (55) angeordnet ist und der in eine bogenförmig ausgebildete zweite Nut (63) eingreift, die in der ersten Scharnierhülse (26) ausgebildet ist und die bezogen zur Scharnierachse (6) um 180 Grad versetzt zur ersten Nut (62) angeordnet ist.

8. Scharnieranordnung (1) nach einem der vorhergehenden Ansprüche, **dadurch gekennzeichnet, dass** am ersten Scharnierteil (4) ein zweiter Scharnierzapfen (16) ausgebildet ist, der in einer dem ersten Scharnierzapfen (15) entgegengesetzten Richtung längs der Scharnierachse (6) erstreckt ist, wobei am zweiten Scharnierzapfen (16) eine zweite Scharnierhülse (27) schwenkbeweglich gelagert ist, die mit dem zweiten Scharnierzapfen (16) ein zweites Gleitlager (3) bildet und wobei das gestaltfeste Trägerteil (7) für eine Verbindung der ersten Scharnierhülse (26) mit der zweiten Scharnierhülse (27) ausgebildet ist.

9. Scharnieranordnung (1) nach Anspruch 8, **dadurch gekennzeichnet, dass** das erste Scharnierteil (4) von einer längs der Scharnierachse (6) erstreckten Längsbohrung (18) durchsetzt ist, in der eine Federeinrichtung (19) aufgenommen ist, die jeweils endseitig mit dem ersten Scharnierzapfen (15) und mit der zweiten Scharnierhülse (27) verbunden ist.

10. Scharnieranordnung (1) nach einem der vorhergehenden Ansprüche, **dadurch gekennzeichnet, dass** zwischen dem ersten Scharnierzapfen (15) und der ersten Scharnierhülse (26) eine erste Gleithülse (31) angeordnet ist und/oder dass zwischen dem ersten Scharnierzapfen (15) und der ersten Scharnierhülse (26) ein, insbesondere in einem in der ersten Scharnierhülse (26) festgelegten ersten Trägerring (44), aufgenommener Dichtring (41), angeordnet ist.

## Claims

1. Hinge arrangement (1) having a first hinge part (4) and having a second hinge part (5) which is connected pivotably to the first hinge part (4), a first hinge pin (15) being formed on the first hinge part (4) and extending along a hinge axis (6), and a first hinge sleeve (26) being mounted pivotably on the first hinge pin (15), which forms a first sliding bearing (2) with the first hinge pin (15), a dimensionally stable support part (7) being connected to the first hinge sleeve (26), wherein a first axial projection (55) is formed on a first axial end face (54) of the first hinge pin (15), **characterized in that** the first axial projection (55) engages in an arcuately formed first groove (62) which is formed in the first hinge sleeve (26), a circumferential first side wall (65) of the first groove (62) together with the first axial end face (54) and an inner side (83) of an end cover (82) which is fixed at the end on the first hinge sleeve (26) delimiting a working space (91) in which a damping fluid is accommodated which is designed for damping a relative movement of the first hinge pin (15), which is provided with the first axial projection (55), with respect to the first hinge sleeve (26).

2. Hinge arrangement (1) according to claim 1, **characterized in that** an annular seal (87) is arranged between the end cover (82), in particular between the inner side (83) of the end cover (82), and a first end face (37) of the first hinge sleeve (26) and is designed to seal off the working space (91).

3. Hinge arrangement (1) according to claim 1 or 2, **characterized in that** the end cover (82) and the first hinge sleeve (26) are each assigned corresponding threaded sections which form a screw connection (86) which is designed for fixing the end cover (82) to the first hinge sleeve (26) and for adjusting the distance of the end cover (82) with respect to the first hinge sleeve (26).

4. Hinge assembly (1) according to claim 3, **characterized in that** the threaded portion (84) of the end cover (82) is integrally formed on the end cover (82).

5. Hinge arrangement (1) according to any one of claims 1 to 4, **characterized in that** a first, radially inner movement gap (74) with a first cross-sectional area is formed between the first axial protrusion (55) and a first, outwardly facing wall section (66) of the circumferential side wall (65) of the first groove (62), **in that** a second, radially outer movement gap (75) with a second cross-sectional area is formed between the first axial projection (55) and a second, inwardly facing wall section (67) of the circumferential side wall (65) of the first groove (62), **in that** a third axially aligned movement gap (76) with a third cross-sectional area is formed between the first axial end face (54) of the first hinge pin (15) and an opposing end face (64) of the first hinge sleeve (26), and **in that** a fourth axially aligned movement gap (75) with a fourth cross-sectional area is formed between an axial end face (72) of the first axial projection (55) and the inner side (83) of the end cover (82) and is dependent on an axial positioning of the end cover (82).

6. Hinge arrangement (1) according to claim 5, **characterized in that** the fourth cross-sectional area is adjustable between 0.1 times and 1.2 times a sum of the first cross-sectional area, the second cross-sectional area and the third cross-sectional area.

7. Hinge arrangement (1) according to one of the preceding claims, **characterized in that** a second axial projection (56) is formed on the first axial end face (54) of the first hinge pin (15), which is arranged offset by 180 degrees relative to the hinge axis (6) relative to the first axial projection (55) and which engages in an arcuately formed second groove (63) which is formed in the first hinge sleeve (26) and which is arranged offset by 180 degrees relative to the hinge axis (6) relative to the first groove (62).

8. Hinge arrangement (1) according to one of the preceding claims, **characterized in that** a second hinge pin (16) is formed on the first hinge part (4), which second hinge pin (16) is extended along the hinge axis (6) in a direction opposite to the first hinge pin (15), wherein a second hinge sleeve (27) is pivotably mounted on the second hinge pin (16), which second hinge sleeve (27) forms a second sliding bearing (3) with the second hinge pin (16), and wherein the dimensionally stable support part (7) is formed for connecting the first hinge sleeve (26) to the second hinge sleeve (27).

9. Hinge arrangement (1) according to claim 8, **characterized in that** the first hinge part (4) is penetrated by a longitudinal bore (18) which extends along the hinge axis (6) and in which a spring device (19) is accommodated, which is connected at the ends to the first hinge pin (15) and to the second hinge sleeve (27), respectively.

10. Hinge arrangement (1) according to one of the preceding claims, **characterized in that** a first sliding sleeve (31) is arranged between the first hinge pin (15) and the first hinge sleeve (26) and/or **in that** a sealing ring (41), in particular accommodated in a first carrier ring (44) fixed in the first hinge sleeve (26), is arranged between the first hinge pin (15) and the first hinge sleeve (26).

## Revendications

1. Ensemble charnière (1) avec une première partie de charnière (4) et avec une seconde partie de charnière (5), qui est reliée de manière mobile par pivotement à la première partie de charnière (4), dans lequel est réalisé sur la première partie de charnière (4) un premier tourillon de charnière (15), qui s'étend le long d'un axe de charnière (6) et dans lequel une première douille de charnière (26) est montée de manière mobile par pivotement sur le premier tourillon de charnière (15), qui forme avec le premier tourillon de charnière (15) un premier palier glissant (2), dans lequel une partie de support à forme fixe (7) est reliée à la première douille de charnière (26), dans lequel une première partie faisant saillie axiale (55) est réalisée sur une première face frontale axiale (54) du premier tourillon de charnière (15), **caractérisé en ce que** la première partie faisant saillie axiale (55) vient en prise avec une première rainure (62) réalisé en forme d'arc, qui est réalisée dans la première douille de charnière (26), dans lequel une première paroi latérale périphérique (65) de la première rainure (62) délimite, conjointement avec la première face frontale axiale (54) et un côté intérieur (83) d'un couvercle de terminaison (82) fixé du côté d'une extrémité sur la première douille de charnière (26), un espace de travail (91), dans lequel est logé un liquide d'amortissement, qui est réalisé pour un amortissement d'un déplacement relatif du premier tourillon de charnière (15), pourvu de la première partie faisant saillie axiale (55), par rapport à la première douille de charnière (26).

2. Ensemble charnière (1) selon la revendication 1, **caractérisé en ce qu'**est disposé, entre le couvercle de terminaison (82), en particulier entre le côté intérieur (83) du couvercle de terminaison (82), et une première face frontale (37) de la première douille de charnière (26), un joint d'étanchéité annulaire (87), qui est réalisé pour étanchéifier l'espace de travail (91).

3. Ensemble charnière (1) selon la revendication 1 ou 2, **caractérisé en ce que** sont associées au couvercle de terminaison (82) et à la première douille de charnière (26) respectivement des sections filetées correspondant respectivement les unes aux autres, qui forment une liaison par vissage (86), qui est réalisée pour une fixation du couvercle de terminaison (82) sur la première douille de charnière (26) et pour un réglage d'espacement du couvercle de terminaison (82) par rapport à la première douille de charnière (26).

4. Ensemble charnière (1) selon la revendication 3, **caractérisé en ce que** la section filetée (84) du couvercle de terminaison (82) est formée d'un seul tenant sur le couvercle de terminaison (82).

5. Ensemble charnière (1) selon l'une quelconque des revendications 1 à 4, **caractérisé en ce qu'**est réalisée, entre la première partie faisant saillie axiale (55) et une première section de paroi (66), pointant vers l'extérieur, de la paroi latérale périphérique (65) de la première rainure (62), une première fente de déplacement (74) située à l'intérieur radialement avec une première face de section transversale, qu'est réalisée, entre la première partie faisant saillie axiale (55) et une deuxième section de paroi (67) pointant vers l'intérieur de la paroi latérale périphérique (65) de la première rainure (62), une deuxième fente de déplacement (75) située à l'extérieur radialement avec une deuxième face de section transversale, qu'est réalisée, entre la première face frontale axiale (54) du premier tourillon de charnière (15) et une face frontale (64) opposée de la première douille de charnière (26), une troisième fente de déplacement (76) orientée axialement avec une troisième face de section transversale, et qu'est réalisée entre une face frontale axiale (72) de la première partie faisant saillie axiale (55) et le côté intérieur (83) du couvercle de terminaison (82) une quatrième fente de déplacement (77) orientée axialement, avec une quatrième face de section transversale dépendant d'un positionnement axial du couvercle de terminaison (82).

6. Ensemble charnière (1) selon la revendication 5, **caractérisé en ce que** la quatrième face de section transversale peut être réglée entre 0,1 fois et 1,2 fois d'une somme de la première face de section transversale, de la deuxième face de section transversale et de la troisième face de section transversale.

7. Ensemble charnière (1) selon l'une quelconque des revendications précédentes, **caractérisé en ce qu'**est réalisée sur la première face frontale axiale (54) du premier tourillon de charnière (15) une deuxième partie faisant saillie axiale (56), qui est disposée de manière décalée par rapport à la première partie faisant saillie axiale (55) de 180 degrés par rapport à l'axe de charnière (6) et qui vient en prise avec une deuxième rainure (63) réalisée en forme d'arc, qui est réalisée dans la première douille de charnière (26) et qui est disposée de manière décalée par rapport à la première rainure (62) de 180 degrés par rapport à l'axe de charnière (6).

8. Ensemble charnière (1) selon l'une quelconque des revendications précédentes, **caractérisé en ce qu'**est réalisé sur la première partie de charnière (4) un deuxième tourillon de charnière (16), qui s'étend le long de l'axe de charnière (6) dans une direction opposée au premier tourillon de charnière (15), dans lequel est montée de manière mobile par pivotement sur le deuxième tourillon de charnière (16) une deuxième douille de charnière (27), qui forme avec le deuxième tourillon de charnière (16) un deuxième palier glissant (3), et dans lequel la partie de support à forme fixe (7) est réalisée pour relier la première douille de charnière (26) à la deuxième douille de charnière (27).

9. Ensemble charnière (1) selon la revendication 8, **caractérisé en ce que** la première partie de charnière (4) est traversée par un alésage longitudinal (18) s'étendant le long de l'axe de charnière (6), dans lequel un dispositif de ressort (19) est logé, qui est relié respectivement du côté d'une extrémité au premier tourillon de charnière (15) et à la deuxième douille de charnière (27).

10. Ensemble charnière (1) selon l'une quelconque des revendications précédentes, **caractérisé en ce qu'**est disposée entre le premier tourillon de charnière (15) et la première douille de charnière (26) une première douille glissante (31), et/ou qu'est disposée entre le premier tourillon de charnière (15) et la première douille de charnière (26) une bague d'étanchéité (41) logée en particulier dans une première bague de support (44) fixée dans la première douille de charnière (26).
